# EUROPÄISCHE PATENTSCHRIFT

(11) **EP 1 075 589 B1**
(45) Veröffentlichungstag und Bekanntmachung des Hinweises auf die Patenterteilung: **31.07.2002**
(21) Anmeldenummer: 99919221.4
(22) Anmeldetag: 09.04.1999
(51) Int. Cl.: F01L 1/24

(54) **HYDRAULISCHES VENTILSPIELAUSGLEICHSELEMENT**
HYDRAULIC VALVE-PLAY COMPENSATION ELEMENT
ELEMENT HYDRAULIQUE DE COMPENSATION DE JEU DE SOUPAPE

(30) Priorität: 28.04.1998 DE 19818893
(43) Veröffentlichungstag der Anmeldung: 14.02.2001
(73) Patentinhaber: MAHLE Ventiltrieb GmbH, 70376 Stuttgart (DE)
(72) Erfinder: LECHNER, Martin, D-70378 Stuttgart (DE)
(74) Vertreter: Pohle, Reinhard
(86) Internationale Anmeldenummer: EP9902402
(87) Internationale Veröffentlichungsnummer: WO9956007

(56) Entgegenhaltungen:
- DE-B- 1 236 857
- DE-U- 9 318 108
- PATENT ABSTRACTS OF JAPAN vol. 013, no. 559 (M-905), 12. Dezember 1989 (1989-12-12) & JP 01 232103 A (MAZDA MOTOR CORP), 18. September 1989 (1989-09-18)

## Beschreibung

Die Erfindung betrifft ein hydraulisches Ventilspielausgleichselement (HVA) nach dem Oberbegriff des Patentanspruchs. Bei hydraulischen Spielausgleichselementen erfolgt das Nachstellen bzw. eine Längenzunahme bei vorhandenem Spiel durch den Schmieröldruck, eine Längenabnahme aufgrund eines kleinen Leckageölstroms in Verbindung mit dem das Ausgleichselement zusammenpressenden Nocken der Nockenwelle.

Ein derartiges Ventilspielausgleichselement ist aus der DE-OS 38 19 927 bekannt. Dort ist bei einem üblichen hydraulischen Ventilspielausgleichselement ein zusätzliches Rückschlagventil vorgesehen, das bei Motorstillstand eine Entleerung des vor dem Hochdruckraum liegenden ölbefüllten Vorratsraums verhindern soll. Dabei wird jedoch nicht verhindert, daß, solange das Spielausgleichselement bei geöffnetem Ventil im Motorstillstand durch den Nocken der Nokkenwelle belastet ist, die Ölfüllung des Arbeits- bzw. Hochdruckraums infolge des zwischen Zylinderteil und Kolbenteil durchtretenden Leckageöls abnimmt und das Spielausgleichselement dementsprechend seine Länge verkürzt. Dies ist im Ruhezustand unerwünscht, da es beim nachfolgenden Startvorgang zu erhöhtem Ventilspiel führt.

Ein weiteres HVA ist aus der EP 324085 bekannt. Dort soll im Motorbremsbetrieb die Nachstellfunktion des HVA ausgeschaltet sein. Hierfür weist das HVA einen abgedichteten Hochdruckraum und eine kapillare Überströmbohrung - über die "Leckageöl" zur Gewährleistung einer Längenabnahme des HVA abströmen kann - auf. Im Motorbremsbetrieb wird ein von einem Kolben betätigter Ventilkörper in den Ventilsitz gedrückt. Dabei wird sowohl der Zulauf zum Hochdruckraum als auch die in der Ventilsitzfläche liegende Öffnung der kapillaren Überströmbohrung verschlossen. Durch die Einmündung der kapillaren Überströmbohrung direkt in die Sitzfläche des Ventils soll vermutlich verhindert werden, daß der im Hochdruckraum wirksame Druck auch auf den Ventilkörper insgesamt einwirkt und so das Ventil öffnet. Ob dieses Ziel erreicht wird, erscheint jedoch unsicher.

Die Erfindung beschäftigt sich mit dem Problem, ein hydraulisches Ventilspielausgleichselement zu schaffen, das im Ruhezustand auch unter hoher Krafteinwirkung die eingestellte Länge nicht verändert. Dieses Problem wird gelöst durch ein hydraulisches Ventilspielausgleichselement nach Anspruch 1. Vorteilhafte Weiterbildungen sind Gegenstand der Unteransprüche.

Grundgedanke der Erfindung ist es, den bei hydraulischen Ventilspielausgleichselementen vorhandenen, für die Funktion notwendigen Leckageölverlust, der zwischen dem Zylinderteil und dem Kolbenteil auftritt, bei Motorstillstand zu verhindern. Dies erfolgt erfindungsgemäß dadurch, daß das Leckageöl in den Raum eingeleitet wird, der zwischen dem Rückschlagventil des Hochdruckraums und einem zweiten Ventil liegt. Dies führt bei Motorstillstand zu einer selbstverstärkenden Dichtfunktion des zweiten Ventils. Voraussetzung hierfür ist, daß das Leckageöl nicht auf anderem Weg abfließen kann. Deshalb ist der Spalt zwischen Zylinderteil und Kolbenteil des Spielausgleichselements jenseits der Überströmbohrung besonders abzudichten, z. B. durch besonders enge Spielgebung oder eine besondere Dichtung.

Da die Spielausgleichsfunktion durch Schaffung eines abgedichteten Raums, aus dem das Leckageöl nicht entweichen kann, behindert würde, muß für den Motorbetrieb gewährleistet werden, daß das Leckageöl entweichen kann. Dies erfolgt erfindungsgemäß dadurch, daß das zweite, versorgungsseitige Ventil durch einen von einer definierten Kraft betätigten Kolben im Motorbetrieb geöffnet und offengehalten wird.

Durch die Ausbildung des Betätigungskolbens gemäß Anspruch 4 als vom Schmieröl durchströmtes Bauteil läßt sich, verglichen mit dem in der EP 324085 dargestellten HVA, eine platzsparende Ausführung erzielen.

Die Erfindung wird im folgenden anhand eines Ausführungsbeispiels beschrieben. Es zeigt:
- Fig. 1: ein erfindungsgemäßes Ventilspielausgleichselement.

Das Ventilspielausgleichselement besteht aus einem Zylinderteil 1 und einem Kolbenteil 2, die durch eine Feder 3 gegeneinander verspannt sind. Dabei ist die Relativbewegung von Zylinderteil 1 und Kolbenteil 2 durch einen Federring 8 begrenzt. Die Ölzufuhr erfolgt durch die Zuleitungsbohrung 19 im Druckstück 7.

Die Feder 3 liegt in einem zwischen Zylinderteil 1 und Kolbenteil 2 gebildeten Hochdruck- bzw. Arbeitsraum 20, der durch ein Rückschlagventil 4 - bestehend aus einem Verschlußteil 11, einer Ventilfeder 12 und einem Ventilkäfig 13 - abgedichtet ist. Insoweit entspricht das Ventilspielausgleichselement der konventionellen Bauart.

In Strömungsrichtung vor dem Rückschlagventil 4 liegt ein zweites Ventil 5, das einen Ventilkäfig 10 mit integrierter Ventilfeder und ein Verschlußteil 9 aufweist.

Das Verschlußteil 9 kann gegen den Druck der Ventilfeder durch einen Betätigungskolben 6 aus dem Ventilsitz gehoben werden. Der Betätigungskolben 6 weist auf seiner Oberseite eine größere Wirkfläche für den anstehenden Öldruck auf als an seiner Unterseite. Die hieraus resultierende Kraft auf den Kolben 6 steht für die Öffnungsfunktion des Ventils zur Verfügung und wird über die Fläche 16 auf das Verschlußteil 9 übertragen. Das zwischen Kolbenteil 2 und Betätigungskolben 6 entweichende Leckageöl strömt durch die Entlastungsbohrung 14 drucklos aus dem HVA.

Der Kolben 6 weist eine Bohrung auf, über die Öl vom Vorratsraum 19 über den Vorratsraum 18 und den zwischen den Ventilen liegenden Raum 17 in den Hochdruckraum 20 strömen kann.

Das unter bestimmten Umständen wie z. B. bei von der Nokkenwelle betätigtem Ventil auch im Motorstillstand zwischen dem Zylinderteil 1 und dem Kolbenteil 2 abfließende Leckageöl wird über eine Überströmbohrung 21 dem zwischen den Ventilen 4 und 5 liegenden Raum 17 zugeführt und wirkt bei geschlossenem Ventil 5 verstärkend auf dessen Dichtfunktion. Um einen Druckverlust im Raum 17 weitgehend zu verhindern, ist eine Ringdichtung 15 zwischen Zylinderteil 1 und Kolbenteil 2 vorgesehen.

## Patentansprüche

1. Hydraulisches Ventilspielausgleichselement für einen Verbrennungsmotor mit einem Zylinderteil (1) und einem im Zylinderteil verschiebbaren Kolbenteil (2), wobei Zylinderteil (1) und Kolbenteil (2) gegeneinander durch eine Feder (3) vorgespannt sind und einen Hochdruckraum (20) einschließen, der durch ein hochdruckseitiges Rückschlagventil (4) abgeschlossen ist, und mit einem zweiten, in Ölzufuhrrichtung vor dem Rückschlagventil (4) liegenden, versorgungsseitigen Ventil (5), wobei das versorgungsseitige Ventil (5) bei Motorstillstand durch eine Rückstellfeder (10) geschlossen ist,
**dadurch gekennzeichnet,**
**daß** das bei geschlossenem Rückschlagventil (4) aus dem Hochdruckraum (20) abfließende Leckageöl in den Raum (17) zwischen Rückschlagventil (4) und Ventil (5) geführt wird und dort die Dichtwirkung des Ventils (5) im Motorstillstand verstärkt, daß das Ventil (5) im Motorbetrieb durch Mittel zur Erzeugung einer definierten Kraft in Zuströmrichtung geöffnet wird und daß das Ventil (5) im Motorbetrieb unabhängig von der Durchströmungsrichtung des Schmieröls durch die Mittel zur Erzeugung der definierten Kraft in der geöffneten Stellung gehalten ist.

2. Hydraulisches Ventilspielausgleichselement nach Anspruch 1,
**dadurch gekennzeichnet,**
**daß** die Kraft zum Öffnen des Ventils (5) eine vom Schmieröldruck erzeugte Kraft eines Betätigungskolbens (6) ist.

3. Hydraulisches Ventilspielausgleichselement nach Anspruch 2,
**dadurch gekennzeichnet,**
**daß** der Schmieröldruck beidseitig des Betätigungskolbens (6) anliegt und die Kraft zum Öffnen des Ventils (5) aufgrund unterschiedlicher Wirkflächen entsteht.

4. Hydraulisches Ventilspielausgleichselement nach Anspruch 3,
**dadurch gekennzeichnet,**
**daß** der Betätigungskolben (6) durchströmt ist.

5. Hydraulisches Ventilspielausgleichselement nach Anspruch 1,
**dadurch gekennzeichnet,**
**daß** die Kraft zum Öffnen des Ventils (5) eine elektromagnetisch erzeugte Betätigungskraft ist.

6. Hydraulisches Ventilspielausgleichselement nach einem der vorhergehenden Ansprüche,
**dadurch gekennzeichnet,**
**daß** zwischen dem Hochdruckraum (20) und dem zwischen den Ventilen (4) und (5) liegenden Raum eine kapillare Überströmbohrung angeordnet ist.

7. Hydraulisches Ventilspielausgleichselement nach einem der vorhergehenden Ansprüche,
**dadurch gekennzeichnet,**
**daß** zwischen Zylinderteil (1) und Kolbenteil (2) mindestens ein Dichtring (15) angeordnet ist.

## Claims

1. Hydraulic valve play compensating element for an internal-combustion engine with a cylinder part (1) and a piston part (2) displaceable in the cylinder part, the cylinder part (1) and piston part (2) being biased against each other by a spring (3) and enclosing a high pressure chamber (20) sealed by a high pressure-side return valve (4), and with a second supply-side valve (5) located upstream of the return valve (4) in the oil supply direction, the supply-side valve (5) being closed by a readjusting spring (10) when the engine is not running, **characterised in that** when the return valve (4) is closed the waste oil draining from the high pressure chamber (20) is conveyed into the chamber (17) between return valve (4) and valve (5) and there reinforces the sealing effect of the valve (5) when the engine is not running, **in that** the valve (5) is opened when the engine is running by means for producifig a defined force in the flow direction, and **in that** the valve (5) is held in the open position when the engine is running, irrespective of the through-flow direction of the lubricating oil, owing to the means for producing the defined force.

2. Hydraulic valve play compensating element according to claim 1, **characterised in that** the force to open the valve (5) is a force of an actuating piston (6) produced by. the lubricating oil pressure.

3. Hydraulic valve play compensating element according to claim 2, **characterised in that** the lubricating oil pressure is applied on both sides of the actuating piston (6) and the force to open the valve (5) is produced owing to different active faces.

4. Hydraulic valve play compensating element according to claim 3, **characterised in that** the actuating piston (6) is flowed through.

5. Hydraulic valve play compensating element according to claim 1, **characterised in that** the force to open the valve (5) is an actuating force produced electromagnetically.

6. Hydraulic valve play compensating element according to any of the preceding claims, **characterised in that** a capillary overflow aperture is arranged between the high pressure chamber (20) and the chamber located between the valves (4) and (5).

7. Hydraulic valve play compensating element according to any of the preceding claims, **characterised in that** at least one sealing ring (15) is arranged between cylinder part (1) and piston part (2).

## Revendications

1. Elément hydraulique de compensation de jeu de soupape pour un moteur à combustion interne, comprenant une partie de cylindre (1) et une partie de piston (2) mobile dans la partie de cylindre, la partie de cylindre (1) et la partie de piston (2) étant mutuellement serrées par un ressort (3) et renfermant un compartiment sous haute pression (20), fermé par une soupape antiretour (4) côté haute pression, et comprenant une seconde soupape (5) côté alimentation, située en amont de la soupape antiretour (4) dans le sens d'arrivée d'huile, la soupape (5) côté alimentation étant fermée par un ressort de rappel (10) à l'arrêt du moteur, **caractérisé en ce que**, à l'état de fermeture de la soupape antiretour (4), de l'huile de fuite s'échappant du compartiment sous haute pression (20) est envoyée dans le compartiment (17) entre la soupape antiretour (4) et la soupape (5), où elle renforce l'effet d'étanchéité de la soupape (5) à l'arrêt du moteur, **en ce que** la soupape (5) est ouverte dans le sens d'afflux en cours de fonctionnement du moteur par des moyens pour produire une force définie, et **en ce que** la soupape (5), en cours de fonctionnement du moteur, est maintenue en position d'ouverture par les moyens pour produire la force définie, indépendamment du sens de passage de l'huile lubrifiante.

2. Elément hydraulique de compensation de jeu de soupape suivant la revendication 1, **caractérisé en ce que** la force pour l'ouverture de la soupape (5) est une force d'un piston de commande (6) générée par la pression d'huile lubrifiante.

3. Elément hydraulique de compensation de jeu de soupape suivant la revendication 2, **caractérisé en ce que** la pression d'huile lubrifiante s'applique de part et d'autre du piston de commande (6) et la force pour l'ouverture de la soupape (5) est créée en raison de différentes surfaces actives.

4. Elément hydraulique de compensation de jeu de soupape suivant la revendication 3, **caractérisé en ce que** le piston de commande (6) est balayé par le flux.

5. Elément hydraulique de compensation de jeu de soupape suivant la revendication 1, **caractérisé en ce que** la force pour l'ouverture de la soupape (5) est une force de commande générée par électromagnétisme.

6. Elément hydraulique de compensation de jeu de soupape suivant l'une des revendications précédentes, **caractérisé en ce qu'**un trou de trop-plein capillaire est disposé entre le compartiment sous haute pression (20) et le compartiment situé entre les soupapes (4) et (5).

7. Elément hydraulique de compensation de jeu de soupape suivant l'une des revendications précédentes, **caractérisé en ce qu'**au moins une bague d'étanchéité (15) est disposée entre la partie de cylindre (1) et la partie de piston (2).
